# EUROPÄISCHE PATENTSCHRIFT

(11) **EP 1 459 015 B1**
(45) Veröffentlichungstag und Bekanntmachung des Hinweises auf die Patenterteilung: **28.01.2009**
(21) Anmeldenummer: 02791732.7
(22) Anmeldetag: 27.11.2002
(51) Int. Cl.: F24C 15/20

(54) **DUNSTABZUGSHAUBE MIT EINEM DARAN LÖSBAR MONTIERBAREN FILTERLELEMENT UND EINER SICHERUNGSVORRICHTUNG HIERFÜR**
EXTRACTOR HOOD WITH A RELEASABLY MOUNTABLE FILTER ELEMENT AND A SECURING DEVICE THEREFORE
HOTTE ASPIRANTE AVEC UN ELEMENT FILTRE DESENGAGANT FIXABLE ET UN DISPOSITIF DE SECURITE DESTINE A CET ELEMENT FILTRE

(30) Priorität: 20.12.2001 DE 10162921
(43) Veröffentlichungstag der Anmeldung: 22.09.2004
(73) Patentinhaber: BSH Bosch und Siemens Hausgeräte GmbH, 81739 München (DE)
(72) Erfinder: CUPPARI, Fabiana, 12630-000 Cacholira Paulista-SP (BR); WLODARCZYK, Sven, 76137 Karlsruhe (DE); ROSMANN, Dieter, 70174 Stuttgart (DE); FEISTHAMMEL, Egon, 76437 Rastatt (DE)
(74) Vertreter: Richter, Harald
(86) Internationale Anmeldenummer: PCT/EP2002/013396
(87) Internationale Veröffentlichungsnummer: WO 2003/054451

(56) Entgegenhaltungen:
- EP-A- 1 291 584
- DE-A- 19 957 196
- DE-B- 1 179 133
- DE-C- 358 669
- GB-A- 1 520 429
- GB-A- 2 366 320
- US-A- 3 853 343
- US-A- 4 623 180
- US-A- 5 387 018
- US-B1- 6 293 983

## Beschreibung

Die vorliegende Erfindung betrifft eine Dunstabzugshaube mit einem daran lösbar montierbaren Filterelement und einer Sicherungsvorrichtung für das Filterelement.

Dunstabzugshauben sind mit abnehmbaren Filtern, insbesondere Fettfiltern versehen, um das Reinigen und/oder das Wechseln des Filters zu ermöglichen. Die Filterelemente sind über eine Befestigungseinrichtung; beispielsweise eine Verriegelungseinrichtung oder eine Bolzenverbindung, in der Absaugöffnung einer Dunstabzugshaube befestigbar. Das Lösen der Befestigungseinrichtung des Filterelements wird in der Regel in der Gebrauchsanweisung erklärt. Da der Filter in relativ großen Abständen (ca. 4-8 Wochen) ausgetauscht bzw. gereinigt werden muß, besteht die Gefahr, daß der Benutzer die Hinweise zum Ausbauen des Filterelements vergessen hat und die Gebrauchsanweisung nicht benutzt, so daß das Filterelement unter Umständen unsachgemäß ausgebaut wird. Im schlimmsten Fall kann dies dazu führen, daß das Filterelement während der Demontage von der Dunstabzugshaube auf die darunter befindliche Kochstelle herabfallen kann. Dabei kann einerseits das Filterelement selbst beschädigt oder zerstört werden, andererseits kann die Kochstelle, wie zum Beispiel ein Glaskeramikkochfeld beschädigt oder zerstört werden.

Es ist bekannt, in der Absaugöffnung einer Dunstabzugshaube eine Kette zu befestigen, deren freies Ende über einen Karabinerhaken verfügt, um daran das Filterelement zu befestigen. Bei einer unsachgemäßen Demontage des Filterelements wird daher das Filterelement mittels der Kette aufgefangen. Nachteilig an dieser Sicherungsvorrichtung ist der Umstand, daß die Kette und der Karabinerhaken im Betrieb der Dunstabzugshaube, angeregt durch den Ventilator ein unangenehmes Geräusch, wie zum Beispiel Rasseln oder Klappern verursacht. Weiterhin ist eine derartige Vorrichtung sehr aufwendig, da sowohl am Filterelement als auch in der Dunstabzugshaube eine Öse vorgesehen werden muß, um die Kette bzw. den Karabinerhaken daran jeweils zu befestigen.

Eine solche Befestigung von Bauteilen an einer Dunstabzugshaube ist beispielsweise in der US 6,293,983 B1 beschrieben. Hierbei ist eine einem Filterelement vorgeschaltete Wärmesenke an einer Dunstabzugshaube befestigt. Die Befestigung der Wärmesenke erfolgt über ein längliches flexibles Teil, wie beispielsweise eine Kette, und einen an dem flexiblen Teil vorgesehenen Klipp. Der Klipp wird mit einem an der Dunstabzugshaube vorgesehenen Haken verbunden.

Aufgabe der vorliegenden Erfindung ist es daher, eine Dunstabzugshaube mit einem daran lösbar montierbaren Filterelement und einer Sicherungsvorrichtung für das Filterelement, vorzusehen, wobei die Sicherugsvorrichtung einfach aufgebaut, geräuscharm, benutzerfreundlich und betriebssicher ist.

Diese Aufgabe wird durch die Merkmale des Patentanspruches 1 gelöst. Vorteilhafte Ausgestaltungen und Weiterbildungen der Erfindung ergeben sich aus den Unteransprüchen.

Die Sicherungsvorrichtung für ein Filterelement, das an einer Dunstabzugshaube lösbar montierbar ist, hat eine Verbindungseinrichtung zum lösbaren Verbinden des Filterelements mit der zugehörigen Dunstabzugshaube, wobei die Verbindungseinrichtung das Filterelement beim Demontieren von der Dunstabzugshaube auffängt und gegen Herabfallen sichert. Indem die Verbindungseinrichtung ein Befestigungselement mit einem stabartigen Abschnitt und einer daran anschließenden Verdickung und ein Verschlußelement mit einem U-förmigen Schlitz hat, wobei der stabartige Abschnitt des Befestigungselements passend zur U-förmigen Schlitz des Verschlußelements ausgebildet ist, wird eine sehr einfache und leicht zu handhabende Verbindungseinrichtung zur Verfügung gestellt, da zum Verbinden lediglich das Befestigungselement mit seinem stabartigen Abschnitt in den U-förmigen Schlitz des Verschlußelements eingeführt werden muß.

Indem der stabartige Abschnitt des Befestigungselements passend zur U-förmigen Schlitz des Verschlußelements ausgebildet ist, wird einerseits eine sichere Verbindung bereitgestellt, die sich nicht lockern kann, andererseits werden Relativbewegungen zwischen den Teilen vermieden, so dass keine Vibrationsgeräusche entstehen können.

In einer vorteilhaften Ausführung hat die Verbindungseinrichtung ein Band, wobei das eine Ende des Bandes entweder am Filterelement oder an der Dunstabzugshaube befestigt ist und das andere Ende des Bandes entweder mit dem Befestigungselement oder dem Verschlußelement versehen ist, wobei das jeweilige Gegenstück entweder das Verschlußelement oder das Befestigungselement entweder am Filterelement oder an der Dunstabzugshaube befestigt ist. Hier durch ist es möglich, den U-förmigen Schlitz des Befestigungselements auf einfache Weise entweder integral am Gehäuse der Dunstabzugshaube oder integral am Filterelement auszubilden. Damit wird eine sehr einfach aufgebaute Verbindungseinrichtung zur Verfügung gestellt.

In einer vorteilhaften Ausführung ist das Band aus einem elastischen Material, bevorzugt Kunststoff, insbesondere einem verformungsfähigen Thermoplasten hergestellt. Indem ein elastisches Material für das Band vorgesehen wird, wird einerseits ein herabstürzendes Filterelement weich aufgefangen, andererseits hat ein elastisches Material eine sehr hohe Eigendämpfung, so dass eine Vibrationsanregung durch den Ventilator unterdrückt wird und somit eine Geräuschentwicklung verhindert wird.

In einer vorteilhaften Ausführung ist die Länge des Bandes derart vorbestimmt, dass das am Band herabhängende Filterelement eine darunter befindliche Kochstelle nicht berührt. Für den Fall, dass ein Filterelement beim Austauschen oder Wechseln abstürzt, wird dadurch insbesondere auch die darunter befindliche Kochstelle vor Beschädigung geschützt,.

In einer vorteilhaften Ausführung ist das Band mit einer Signalfarbe versehen, so dass der Benutzer der Dunstabzugshaube beim Wiedereinbau des Filterelements die Verbindungseinrichtung nicht übersehen kann, und daran erinnert wird, das Befestigungselement in das Verschlußelement einzuführen.

In einer vorteilhaften Ausführung hat der U-förmige Schlitz des Befestigungselements eine Verengung an seiner Öffnung. Hierdurch ist es möglich, das Befestigungselement mit seinem stabartigen Abschnitt sicher in montiertem Zustand zu halten.

In einer vorteilhaften Ausführung ist der U-förmige Schlitz in einem Blechabschnitt des Filterelements oder der Dunstabzugshaube ausgebildet. Hierdurch kann das Verschlußelement auf besonders einfache Weise hergestellt werden.

In einer vorteilhaften Ausführung schließt sich an die Öffnung des U-förmigen Schlitzes eine große Öffnung zum Einführen der Verdickung des Befestigungselements an und ist damit schlüssellochförmig ausgebildet, und die Verdickung ist kugelförmig ausgebildet. Durch diese Gestaltung ist ein einfaches Verbinden des Befestigungselement mit dem Verschlußelement gewährleistet.

Weitere Einzelheiten, Merkmale und Vorteile der Erfindung ergeben sich aus der nachstehenden Beschreibung eines Ausführungsbeispiels einer erfindungsgemäßen Sicherungsvorrichtung für ein Filterelement an einer Dunstabzugshaube unter Bezugnahme auf die Zeichnungen.

Darin zeigen:
- Fig. 1: eine Schrägansicht einer Dunstabzugshaube mit einer Sicherungsvorrichtung, bei der das Filterelement demontiert/montiert wird;
- Fig. 2: eine vergrößerte Ansicht der Sicherungsvorrichtung in Schrägansicht nach Fig. 1.

Gemäß Fig. 1 und 2 hat eine Dunstabzugshaube 1 ein Gehäuse 2, ein Filterelement 3 und ein zwischen dem Filterelement 3 und dem Gehäuse 2 angeordnete Sicherungsvorrichtung 4. Das Filterelement 3 ist über eine Befestigungseinrichtung 5, wie beispielsweise einer Bolzenverbindung gemäß Fig. 1 oder einer Riegelverbindung gemäß Fig. 2 am Gehäuse 2 der Dunstabzugshaube 1 befestigt. Zum Ausbauen bzw. Demontieren des Filterelements 3 vom Gehäuse 2 muß zunächst die Befestigungseinrichtung 5 gelöst werden, wie dies in Fig. 1 zu erkennen ist. Nach dem Lösen der Befestigungseinrichtung 5 besteht die Gefahr, dass dem Benutzer durch Unachsamkeit das Filterelement 3 aus der Hand fällt und auf eine darunter angeordnete Kochstelle (nicht dargestellt) stürzt, was zur Beschädigung bzw. Zerstörung sowohl des Filterelements 3 als auch der Kochstelle führen kann. Um dies zu verhindern, fängt die zwischen dem Filterelement 3 und dem Gehäuse 2 der Dunstabzugshaube 1 vorgesehene Sicherungsvorrichtung 4 das Filterelement 3 auf.

Gemäß Fig. 2 hat das Filterelement 3 einen Rahmen 6 mit einer am Rahmen 6 befestigten Lasche 7. In Fig. 2 ist das Gehäuse 2 der Dunstabzugshaube 1 lediglich als kleiner Ausschnitt eines Blechteils im Inneren des Gehäuses 2 dargestellt.

Die Sicherungsvorrichtung 4 ist als eine Verbindungseinrichtung 8 ausgebildet, die ein Band 9, ein Befestigungselement 10 und ein Verschlußelement 11 umfaßt. Das Band 9 ist mit seiner einen Endseite an der Lasche 7 des Filterelements 3 befestigt und an seiner anderen Endseite ist es mit dem Befestigungselement 10 versehen, das einen stabartigen Abschnitt 12 und eine daran anschließende Verdickung 13 umfaßt. Der stabartige Abschnitt 12 ist vorliegend integral mit dem Band 9 ausgebildet. Das Verschlußelement 11 ist als eine schlüssellochförmige Öffnung 14 integral in einem Blech oder einer Lasche des Gehäuses 2 der Dunstabzugshaube 1 ausgebildet. Die schlüssellochflörmige Öffnung 14 hat eine große Öffnung 15 und einen sich daran anschließenden U-förmigen Schlitz 16. Die große Öffnung 15 ist derart dimensioniert, dass die Verdickung 13 hindurch paßt. Der U-förmige Schlitz 16 ist in seiner Breitenerstreckung derart bemessen, dass der stabartige Abschnitt 12 benachbart zur Verdickung 13 enganliegend paßt. Der U-förmige Schlitz 16 hat im Übergangsbereich zur großen Öffnung 15 eine Verengung 17.

Das Band ist bevorzugt aus einem elastischen Material, insbesondere Kunststoff bzw. einem verformungsfähigen Thermoplasten hergestellt. Die Länge des Bandes 9 ist derart ausgelegt, dass das am Band herabhängende Filterelement 3 eine darunterbefindliche Kochstelle (nicht dargestellt) nicht berühren kann. Die Verdickung 13 ist bevorzugt kugelförmig ausgebildet.

Zur Montage der Verbindungseinrichtung 8 wird das Band 9 mit der daran ausgebildeten Verdickung 13 durch die große Öffnung 15 der schlüssellochförmigen Öffnung 14 eingeführt und dann mit seinem stabartigen Abschnitt 12 gegen die Verengung 17 in den U-förmigen Schlitz 16 eingeführt. Die Demontage der Verbindungseinrichtung 8 erfolgt in entgegengesetzter Reihenfolge.

Das Band 9, das Befestigungselement 10 und das Verschlußelement 11 sind mit einer Signalfarbe, bevorzugt gelb, orange oder rot versehen oder sie weisen ein fluoreszierendes Material auf.

Der U-förmige Schlitz16 ist derart angeordnet, dass bei einem Absturz des Filterelements 3 der stabartige Abschnitt 12 in den U-förmigen Schlitz hineingezogen wird.

Anstatt das Verschlußelement 11 mit der schlüssellochförmigen Öffnung 14 am Gehäuse 2 der Dunstabzugshaube zu befestigen, kann das Verschlußelement 11 auch am Filterelement 3 insbesondere dem Rahmen 6 oder der Lasche 7 ausgebildet sein. In diesem Fall ist das eine Ende des Band 9 am Gehäuse 2 der Dunstabzugshaube 1 befestigt.

Anstatt das Verschlußelement 11 am Gehäuse 2 oder am Filterelement vorzusehen, kann das Verschlußelement 11 auch am freien Ende des Bandes 9 befestigt werden. In diesem Fall ist die Verdickung 13 mit dem daran ausgebildeten stabartigen Abschnitt 12 am Gehäuse 2 oder am Filterelement 3 in Form eines nagelförmigen Stifts (nicht dargestellt) angeordnet.

Die vorstehend als eine Verbindungseinrichtung 8 ausgebildete Sicherungsvorrichtung 4 hat den Vorteil einer geringen Teilekomplexität, da sämtliche Funktionsbauteile, wie Verschlußelement 11 oder Befestigungselement 10 integral am Gehäuse 2 oder am Filterelement 3 ausgebildet werden können.

Die vorstehend dargestellte Sicherungsvorrichtung 4 ist einfach im Aufbau und einfach in der Handhabung, so dass Fehlfunktionen ausgeschlossen werden können, wie beispielsweise das Nichteinhängen des Befestigungselements 10 in das Verschlußelement 11 beim Montieren eines neuen Filterelements 3 am Gehäuse 2 der Dunstabzugshaube 1.

Die vorstehend dargestellte Sicherungsvorrichtung 4 hat den Vorteil wenig Stauraum in Anspruch zu nehmen.

## Patentansprüche

1. Dunstabzugshaube mit einem daran lösbar montierbaren Filterelement (3) und einer Sicherungsvorrichtung für das Filterelement (3) mit einer Verbindungseinrichtung (8) zum lösbaren Verbinden des Filterelements (3) mit der zugehörigen Dunstabzugshaube (1), wobei die Verbindungseinrichtung (8) das Filterelement (3) beim Demontieren von der Dunstabzugshaube (1) auffängt und gegen Herabfallen sichert, **dadurch gekennzeichnet, dass** die Verbindungseinrichtung (8) ein Befestigungselement (10) mit einem stabartigen Abschnitt (12) und einer daran anschließenden Verdickung (13) und ein Verschlußelement (11) mit einem U-förmigen Schlitz (16) hat, wobei der stabartige Abschnitt (12) des Befestigungselements (10) passend zum U-förmigen Schlitz (16) des Verschlußelements (11) ausgebildet ist.

2. Dunstabzugshaube nach Anspruch 1, **dadurch gekennzeichnet, dass** die Verbindungseinrichtung (8) ein Band (9) hat, wobei das eine Ende des Bandes (9) entweder am Filterelement (3) oder an der Dunstabzugshaube (1) befestigt ist und dass das andere Ende des Bandes (9) entweder mit dem Befestigungselement (10) oder dem Verschlußelement (11) versehen ist, wobei das jeweilige Gegenstück entweder das Verschlußelement 11 oder das Befestigungselement (10) entweder am Filterelement (3) oder an der Dunstabzugshaube (1) befestigt ist.

3. Dunstabzugshaube nach Anspruch 1 oder 2, **dadurch gekennzeichnet, dass** das Band (9) aus einem elastischen Material, bevorzugt Kunststoff insbesondere einem verformungsfähigen Thermoplasten hergestellt ist.

4. Dunstabzugshaube nach einem der vorstehenden Ansprüche 1 bis 3, **dadurch gekennzeichnet, dass** die Länge der Verbindungseinrichtung (8) derart vorbestimmt ist, dass das an der Verbindungseinrichtung (8) herabhängende Filterelement (3) eine darunter befindliche Kochstelle nicht berührt.

5. Dunstabzugshaube nach einem der vorstehenden Ansprüche 1 bis 4, **dadurch gekennzeichnet, dass** die Verbindungseinrichtung (8) eine Signalfarbe hat, die bevorzugt gelb und/oder orange und/oder rot, oder ein fluoreszierendes Material aufweist.

6. Dunstabzugshaube nach einem der vorstehenden Ansprüche 1 bis 5, **dadurch gekennzeichnet, dass** der U-förmige Schlitz (16) des Befestigungselements (10) eine Verengung (17) an seiner offenen Seite hat.

7. Dunstabzugshaube nach einem der vorstehenden Ansprüche 1 bis 6, **dadurch gekennzeichnet, dass** der U-förmige Schlitz (16) in einem Blechabschnitt des Filterelements (3) oder der Dunstabzugshaube (1) ausgebildet ist.

8. Dunstabzugshaube nach einem der vorstehenden Ansprüche 1 bis 7, **dadurch gekennzeichnet, dass** sich an der offenen Seite des U-förmigen Schlitzes (16) eine große Öffnung (15) zum Einführen der Verdickung (13) des ersten Befestigungselements (10) anschließt und damit schlüssellochförmig ausgebildet ist und dass die Verdickung (13) kugelförmig ausgebildet ist.

## Claims

1. Fume extractor hood with a filter element (3), which is detachably mountable thereat, and a securing device for the filter element (3) with a connecting device (8) for detachable connection of the filter element (3) with the associated fume extractor hood (1), wherein the connecting device (8) catches the filter element (3) when being demounted from the fume extractor hood (1) and secures it against dropping down, **characterised in that** the connecting device (8) has a fastening element (10) with a rod-like section (12) and a thickening (13) connected therewith and a closure element (11) with a U-shaped slot (16), wherein the rod-like section (12) of the fastening element (10) is constructed to be matched to the U-shaped slot (16) of the closure element (11).

2. Fume extractor hood according to claim 1, **characterised in that** the connecting device (8) has a band (9), wherein one end of the band (9) is fastened either to the filter element (3) or to the fume extractor hood (1) and the other end of the band (9) is provided either with the fastening element (10) or the closure element (11), wherein the respective counter-member - either the closure element (11) or the fastening element (10) - is fastened either to the filter element (3) or to the fume extractor hood (1).

3. Fume extractor hood according to claim 1 or 2, **characterised in that** the band (9) is made of an elastic material, preferably plastics material, preferably a thermoplastic capable of deformation.

4. Fume extractor hood according to any one of the preceding claims 1 to 3, **characterised in that** the length of the connecting device (8) is predetermined in such a manner that the filter element (3) hanging from the connecting device (8) does not contact a cooking place disposed thereunder.

5. Fume extractor hood according to any one of the preceding claims 1 to 4, **characterised in** the connecting device (8) has a signal colour which is preferably yellow and/or orange and/or red or which comprises a flourescescing material.

6. Fume extractor hood according to any one of the preceding claims 1 to 5, **characterised in that** the U-shaped slot (16) of the fastening element (10) has a narrowing (17) at its open side.

7. Fume extractor hood according to any one of the preceding claims 1 to 6, **characterised in that** the U-shaped slot (16) is formed in a plate section of the filter element (3) or of the fume extractor hood (1).

8. Fume extractor hood according to any one of the preceding claim 1 to 7, **characterised in that** a large opening (15) for introduction of the thickening (13) of the first fastening element (10) adjoins the open side of the U-shaped slot (16) and is thus of keyhole-shaped form and that the thickening (13) is formed to be spherical.

## Revendications

1. Hotte aspirante avec un élément filtre (3) pouvant être fixé de façon détachable et un dispositif de sécurité pour l'élément filtre (3) avec un dispositif de liaison (8) pour lier de façon détachable l'élément filtre (3) à la hotte aspirante (1) associée, dans laquelle, lors du démontage de la hotte aspirante (1), le dispositif de liaison (8) retient l'élément filtre (3) et l'empêche de tomber, **caractérisée en ce que** le dispositif de liaison (8) comprend un élément de fixation (10) de section en forme de baguette (12) terminé par un renflement (13) et un élément d'arrêt (11) avec une échancrure en forme de U (16), dans lequel la section en forme de baguette (12) de l'élément de fixation (10) est formée de façon à correspondre à l'échancrure en forme de U (16) de l'élément d'arrêt (11).

2. Hotte aspirante selon la revendication 1, **caractérisée en ce que** le dispositif de liaison (8) comprend une bande (9), dans laquelle une extrémité de la bande (9) est fixée soit à l'élément filtre (3) ou à la hotte aspirante (1) et l'autre extrémité de la bande (9) est pourvue soit de l'élément de fixation (10) ou de l'élément d'arrêt (11), dans laquelle le pendant respectif, soit l'élément d'arrêt (11) ou l'élément de fixation (10) est fixé soit à l'élément filtre (3) ou à la hotte aspirante (1).

3. Hotte aspirante selon la revendication 1 ou 2, **caractérisée en ce que** la bande (9) est produite en matériau élastique, de préférence en plastique, en particulier en un matériau thermoplastique déformable.

4. Hotte aspirante selon l'une des revendications 1 à 3, **caractérisée en ce que** la longueur du dispositif de liaison (8) est prédéterminée de telle sorte que l'élément filtre (3) suspendu au dispositif de liaison (8) ne touche pas une zone de cuisson se trouvant en dessous.

5. Hotte aspirante selon l'une des revendications 1 à 4, **caractérisée en ce que** le dispositif de liaison (8) a une couleur de signal qui présente de préférence du jaune et/ou orange et/ou rouge ou un matériau fluorescent.

6. Hotte aspirante selon l'une des revendications 1 à 5, **caractérisée en ce que** l'échancrure en forme de U (16) de l'élément de fixation (10) a un rétrécissement (17) sur son côté ouvert.

7. Hotte aspirante selon l'une des revendications 1 à 6, **caractérisée en ce que** l'échancrure en forme de U (16) est formée dans une partie tôlée de l'élément filtre (3) ou de la hotte aspirante (1).

8. Hotte aspirante selon l'une des revendications 1 à 7, **caractérisée en ce que**, sur le côté ouvert de l'échancrure en forme de U (16), une grande ouverture (15) destinée à recevoir le renflement (13) du premier élément de fixation (10) est ménagée, l'échancrure prenant de ce fait la forme d'un trou de serrure, et **en ce que** le renflement (13) est sphérique.
